# EUROPÄISCHE PATENTSCHRIFT

(11) **EP 3 556 632 B1**
(45) Veröffentlichungstag und Bekanntmachung des Hinweises auf die Patenterteilung: **20.01.2021**
(21) Anmeldenummer: 19162789.2
(22) Anmeldetag: 14.03.2019
(51) Int. Cl.: B61D 3/10, B61D 49/00, B61G 5/02

(54) **SPANNHEBEL ZUR GELENKFIXIERUNG EINES SCHIENENFAHRZEUGS**
LEVER FOR ARTICULATED FIXING OF A RAIL VEHICLE
LEVIER DE SERRAGE DESTINÉ À LA FIXATION ARTICULAIRE D'UN VÉHICULE FERROVIAIRE

(30) Priorität: 16.04.2018 DE 102018205727
(43) Veröffentlichungstag der Anmeldung: 23.10.2019
(73) Patentinhaber: Siemens Mobility GmbH, 81739 München (DE)
(72) Erfinder: Casaretto, Bertold, 40547 Düsseldorf (DE); Fischer, Simon, 96231 Bad Staffelstein (DE)

(56) Entgegenhaltungen:
- EP-A1- 1 074 448
- DE-C- 935 731
- GB-A- 1 127 524
- US-B1- 6 901 781

## Beschreibung

Die Erfindung betrifft einen Spannhebel zur Gelenkfixierung bei einem Schienenfahrzeug.

Bei mehrgliedrigen Schienenfahrzeugen, beispielsweise Niederflurfahrzeugen, müssen bei Ausrichtvorgängen im Eingleisungsfall, also insbesondere beim sogenannten Strecken oder Knicken der Wagenteile zum Gleis, Vorrichtungen zur Gelenkfixierung an die Wagenteile geschraubt oder gesteckt werden, mit deren Hilfe die gelenkige Verbindung zwischen den Wagenteilen fixiert wird. Diese Vorrichtungen können auch als Spannhebel bezeichnet werden. Beispielsweise mittels einer Gewindestange, die zwischen zwei Spannhebeln an benachbarten Wagenteilen gespannt wird, können die Wagenteile dann zueinander ausgerichtet werden. Zur sicheren Befestigung dieser Spannhebel wurden an den Wagenkästen der Fahrzeuge entsprechend komplementäre Aufnahmen vorgesehen, beispielsweise Einsteckrohre oder Laschen mit Augen, die selbst eingeschweißt und anderweitig dauerhaft mitgeführt wurden.

Darüber hinaus sind sogenannte Lenkradkrallen oder Lenkradkrücken zur Diebstahlsicherung von Kraftfahrzeugen, die durch Anbringen ein Verdrehen des Lenkrads verhindern, allgemein bekannt.

So ist in der GB 1,127,524 A ein "motor vehicle anti-theft device" und in der US 6,901,781 B1 ein "steering wheel lock" beschrieben.

Des Weiteren ist in der DE 935 731 C eine Dachschutzvorrichtung für Güterwagen mit einer unterhalb des Dachrandes an der Wagenwand waagerecht zu befestigenden Schutzstange offenbart. Aus der EP 1 074 448 A1 ist ein spurgeführtes Fahrzeug, bestehend aus mindestens drei gelenkig miteinander verbundenen Wagenkasten, die jeweils auf einem zugehörigen Fahrwerk in horizontaler Richtung drehbar abgestützt sind, bekannt.

Der Erfindung liegt die Aufgabe zugrunde, eine vereinfachte Vorrichtung zum Eingleisen von Schienenfahrzeugen anzugeben.

Gelöst wird die Aufgabe durch die Gegenstände der unabhängigen Patentansprüche 1 und 7. Weiterbildungen und Ausgestaltungen der Erfindung finden sich in den Merkmalen der abhängigen Patentansprüche wieder.

Ein erfindungsgemäßer Spannhebel umfasst eine erste Klaue und wenigstens eine weitere, zweite Klaue aufweist, wobei wenigstens eine der Klauen beweglich und arretierbar am Spannhebel angeordnet ist, um den Spannhebel mit einem Wagenkasten des Schienenfahrzeugs zu verspannen. Der Spannhebel dient zur Gelenkfixierung bei einem Schienenfahrzeug, insbesondere bei einer Eingleisung. Er ist entsprechend geeignet ausgebildet und dimensioniert. Beispielsweise sind seine kraftübertragenden Teile aus einem Metall oder einer Metalllegierung gefertigt. Die Klauen, gelegentlich auch als Krallen bezeichnet, sind entsprechend geeignet ausgebildet zum Eingreifen in und zum Verspannen des Spannhebels in einem Rohbau eines Schienenfahrzeugs, beispielsweise in einem Untergestell oder einem Gelenkendträger eines Wagenkastens des Schienenfahrzeugs, insbesondere in einem geeigneten, komplementär ausgebildeten Hohlraum oder Öffnung im Rohbau des Schienenfahrzeugs.

Der erfindungsgemäße Spannhebel lässt sich mit seinen universell formschlüssig ausgeführten Klauen mit arretierbaren Anschlag leicht an einem Vierkantprofil des Fahrzeugs befestigen. Er wird einfach unter dem Fahrzeug in geeignete vorhandene Öffnungen im Rohbau eingeklemmt und arretiert und ist somit passend für mehrere Fahrzeugvarianten.

Weitere Vorteile der erfindungsgemäßen Vorrichtung sind insbesondere eine Kosten- und Gewichtseinsparung durch den Wegfall von dauerhaft eingeschweißten Verstärkungen oder Aufnahmen sowie die Einsparung von Konstruktions- und Fertigungsstunden durch den Wegfall der sonst üblichen Aufnahmen an jedem Fahrzeug. Zusätzlich wird ein sicheres Arbeiten des Personals beim Eingleisungsvorgang neben dem Fahrzeug ermöglicht, anstelle unter das Fahrzeug greifen zu müssen.

So ist ein erfindungsgemäßes Schienenfahrzeug, insbesondere vom Typ Niederflur-Multigelenkwagen, frei von gesonderten, dafür vorgesehenen Aufnahmen zur Befestigung von komplementär ausgebildeten Spannhebeln zur Gelenkfixierung. Das Schienenfahrzeug weist lediglich einen herkömmlichen Rohbau in Differentialbauweise auf, beispielsweise in welchem Vierkant-Profile oder Bleche zu einer Rahmenkonstruktion verschweißt sind. Der Spannhebel wird in geeignete vorhandene Öffnungen im Rohbau eingeführt, verspannt und arretiert.

Der Begriff des Spannhebels bezieht sich dabei nicht auf die Form der Vorrichtung im Bereich der Krallen, sondern auf seine eigentliche Funktion im Eingleisungsprozess, nämlich eine von außen auf den Spannhebel aufgeprägt Kraft auf den Wagenkasten, beispielsweise den Gelenkendträger oder das Untergestell, des Schienenfahrzeugs zu übertragen, um diesen in eine vorgegebene Richtung zu bewegen bzw. diesen relativ zu einem benachbarten Wagenkasten auszurichten und/oder zu fixieren.

Gemäß einer Weiterbildung der Erfindung können die Klauen auf einer gemeinsamen Achse angeordnet sein, wobei die zweite Klaue entlang der Achse verschiebbar ist. Dabei kann der Spannhebel derart ausgebildet sein, dass wenigstens die zweite Klaue mechanisch, pneumatisch, hydraulisch oder elektrisch bewegbar ist und/oder arretierbar ist. Um den Spannhebel zu verklemmen, wird also eine Kraft mechanisch, pneumatisch, hydraulisch oder elektrisch erzeugt und gegebenenfalls von außen auf wenigstens die zweite Klaue aufgeprägt.

Beispielsweise sind die Klauen in einem ersten Abschnitt des Spannhebels angeordnet, welcher erste Abschnitt im Bereich eines ersten Endes des Spannhebels endet, wobei der Spannhebel in einem dem ersten Ende gegenüberliegenden, zweiten Ende eine Vorrichtung zur Verschiebung und/oder eine Vorrichtung zur Arretierung wenigstens der zweiten Klaue aufweist. Somit ist eine Verschiebung und/oder Arretierung sowie das Lösen der Arretierung wenigstens der zweiten Klaue vom zweiten Ende des Spannhebels her möglich und somit von einem im montierten Zustand des Spannhebels frei zugänglichen Ende des Spannhebels. Darüber hinaus kann der Spannhebel am zweiten Ende gegebenenfalls eine Vorrichtung zur Befestigung eines Verbindungsorgans aufweisen.

Vorrichtungen zur Verschiebung und/oder Arretierung sind dem Fachmann bekannt. So ist der Spannhebel erfindungsgemäß als Teleskoprohr mit wenigstens einer ersten Teilröhre und einer in der ersten Teilröhre verschiebbar geführten, insbesondere koaxialen Stange ausgebildet, wobei die Stange dann mittels einer Festklemmschraube arretiert wird, die durch eine Gewindebohrung in der ersten Teilröhre geführt ist und mittels welcher eine Kraft auf die Stange zum Festklemmen der Stange relativ zur ersten Teilröhre aufbringbar ist. Die Festklemmschraube ist dann wiederum vorteilhaft im Bereich des zweiten Endes des Spannhebels angeordnet und damit im montierten Zustand des Spannhebels frei von außen zugänglich.

Dabei ist die erste Klaue vorteilhaft fest mit der ersten Teilröhre und die zweite Klaue fest mit der Stange verbunden ist. Die Stange könnte dann zumindest teilweise aus dem zweiten Ende der Teilröhre ragen und durch Zug oder Schub am herausragenden Teil der Stange relativ zur ersten Teilröhre verschoben werden. Somit ist auch die zweite Klaue relativ zur ersten Klaue durch Aufbringen einer äußeren Kraft bewegbar.

Alternativ kann der Spannhebel eine erste Teilröhre mit Innengewinde und eine in der ersten Teilröhre geführten Gewindestange ausgebildet sein, die durch Drehung am freien, aus der ersten Teilröhre herausragenden Ende relativ zur ersten Teilröhre verschiebbar ist. Das Gewinde bringt eine Selbsthemmung mit, so dass eine zusätzliche Vorrichtung zur Arretierung entfallen könnte. Zusätzlich könnte aber Kontermutter zur Arretierung vorgesehen sein. Auch in dieser Ausführungsform wäre die erste Klaue fest mit der ersten Teilröhre verbunden und die zweite Klaue wäre in axialer Richtung fest mit einer Gewindestange verbunden. Weitere Lösungen mit Zahnstangen etc. wären denkbar.

Gemäß einer weiteren, allgemeineren Weiterbildung ist wenigstens die erste Klaue am ersten Ende des Spannhebels, insbesondere an einem ersten Ende der ersten Teilröhre, angeordnet, wobei der Spannhebel an einem dem ersten Ende gegenüberliegenden zweiten Ende, insbesondere an einem zweiten Ende der ersten Teilröhre, eine Vorrichtung zur Befestigung eines Verbindungsorgans aufweist.

Das Verbindungsorgan ist eine Spreiz- oder Zugvorrichtung, z.B eine Gewindestange. Sie wird zwischen zwei identischen, baugleichen oder ähnlichen Spannhebeln montiert, die ihrerseits an sich gegenüberliegenden Seiten von benachbarten Wagenkästen eines Schienenfahrzeugs montiert sind. Mittels des Verbindungsorgans werden dann Kräfte auf die mit ihr in Verbindung stehenden Spannhebeln ausgeübt, die zu einer Ausrichtung der beiden Wagenkästen des Schienenfahrzeugs führen, indem die Kräfte über die jeweiligen Spannhebel in auf die jeweiligen Wagenkästen des Schienenfahrzeugs übertragen werden und diese entsprechend zueinander oder voneinander weg bewegen.

Zur Fixierung eines Gelenks zwischen zwei benachbarten Wagenkästen eines Schienenfahrzeugs, insbesondere bei einer Eingleisung eines entgleisten Schienenfahrzeugs, beispielsweise eines Multigelenkwagens unter Verwendung von wenigstens zwei Spannhebeln wird ein erster Spannhebel am Rohbau des ersten Wagenkastens des Schienenfahrzeugs durch Bewegen zumindest der zweiten Klaue bis zur Anlage am Rohbau bei gleichzeitiger Anlage der ersten Klaue am Rohbau bewegt und eine Kraft entgegen der Anlagen aufgebracht sowie zumindest die zweite Klaue gegen weitere Bewegung arretiert. Derselbe Vorgang wird analog auf der gegenüberliegenden Seite des zweiten Wagenkastens mit dem zweiten Spannhebels wiederholt, so dass dieser mit dem zweiten Wagenkasten verspannt ist. Anschließend werden die freien Enden des ersten und des zweiten Spannhebels mit einem Verbindungsorgan verbunden und mit des Verbindungsorgans eine Kraft zur Ausrichtung des ersten und des zweiten Wagenkastens jeweils auf die mit ihr verbundenen Spannhebel aufgebracht. Zuvor müssen die Spanhebel natürlich noch in den Rohbau eingeführt und grob ausgerichtet werden. Als Verbindungsorgan kann eine Gewindestange Verwendung finden, die die Kräfte durch Strecken oder Stauchen der Gewindestange aufbringt und somit ein aufeinander zu - oder voneinander Wegbewegen der mit den Spannhebeln verbundenen Seiten der gegenüberliegenden Wagenkästen des Fahrzeugs erzwingt. Die Spannhebel werden auf ein und derselben Seite der benachbarten Wagenkästen angeordnet. Um eine vollständige Fixierung des Gelenks zwischen den Wagenkästen zu erreichen, kann derselbe Vorgang auf der gegenüberliegenden Seite der Wagenkästen erfolgen.

Eine weitere Weiterbildung des erfindungsgemäßen Spannhebels sieht vor, dass die Klauen voneinander weg weisend ausgerichtet sind. Der Spannhebel würde also dadurch verspannt, dass die wenigstens eine bewegliche zweite Klaue von der ersten Klaue weg- und damit auf ein Rahmenprofil des Rohbaus des Fahrzeugs zubewegt wird und mit diesem in Anschlag kommt, während die erste Klaue auf mit einem diesem gegenüberliegenden Rahmenprofil des Rohbaus des Fahrzeugs in Anschlag ist. Der Spannhebel wird sodann in eine Öffnung im Rohbau des Fahrzeugs und somit zwischen zwei Rohbauteile verspannt. Umgekehrt könnten die Klauen aufeinander zu gerichtet sein. Dann wiederum würde ein Blech oder ein Balken des Rohbaus zwischen die Klauen des Spannhebels gespannt, indem zumindest die wenigstens eine bewegliche zweite Klaue auf die erste Klaue zubewegt wird.

Die Klauen sind vorteilhaft komplementär zum Rohbau, insbesondere zu den Dicken der Bleche des Rohbaus ausgebildet. Sie können auf den Rohbau zugewandten Seite abgerundet sein, um in Ecken zu greifen oder kegelförmig ausgebildet sein, um gleichermaßen verschiedene Blechdicken einspannen zu können. Gemäß einer Ausführungsform können sie auch senkrecht zur Achse bzw. zur Verschiebbarkeit der zweiten Klaue verstellbar ausgebildet sein, um verschiedene Blechdicken einspannen zu können.

Gemäß den bislang beschriebenen Ausführungsformen wäre der Spannhebel vornehmlich länglich ausgebildet, wobei die Klauen auf einer Achse angeordnet sind und zumindest die zweite Klaue entlang der Achse verschiebbar ist. Dies entspricht der Ausbildung gemäß einer sogenannten Lenkradkralle. Der Spannhebel könnte jedoch alternativ auch zumindest im Bereich der Klauen eine Tellerform aufweisen. Dort könnten mehrere, insbesondere wenigstens drei Krallen, beispielsweise konzentrisch angeordnet und jeweils radial beweglich angeordnet sein. Somit ließe sich ebenfalls ein Rohbauteil einspannen oder der Spannhebel ließe sich in eine Rohbauöffnung einspannen.

Die Erfindung lässt zahlreiche Ausführungsformen zu. Sie wird anhand der nachfolgenden Figuren näher erläutert, in denen jeweils ein Ausgestaltungsbeispiel dargestellt ist. Gleiche Elemente in den Figuren sind mit gleichen Bezugszeichen versehen.
- Fig. 1: zeigt schematisch einen erfindungsgemäßen Spannhebel,
- Fig. 2: zeigt schematisch Teile der Untergestelle von gegenüberliegenden Wagenkästen eines MultigelenkSchienenfahrzeugs mit dort montierten (eingeklemmten und arretierten) Spannhebeln.

In Fig. 1 ist ein erfindungsgemäßer Spannhebel 1 zum Einklemmen und Arretieren in einer Öffnung einer Rahmenstruktur eines Wagenkastens eines Schienenfahrzeugs dargestellt.

Hierzu weist er wenigstens zwei voneinander wegweisend gerichtete Klauen 2, 3 auf, wobei die zweite Klaue 3 entlang des Spannhebels 1 zumindest ein Stück entlang des Spannhebels 1 axial verschiebbar und arretierbar angebracht ist. Der Spannhebel 1 ist teleskopartig ausgebildet und umfasst eine erste Teilröhre 11, in welcher eine Stange 8 axial verschiebbar gelagert ist. Die erste Klaue 2 ist an einem ersten Ende 6 der ersten Teilröhre 11 und damit an einem ersten Ende 6 des Spannhebels 1 fest mit der ersten Teilröhre 11 verbunden angeordnet. Die zweite Klaue 3 ist fest mit der Stange 8 verbunden, so dass ein Verschieben der Stange 8 zu einer Verschiebung der zweiten Kralle 3 führt. Entsprechend ist ein Langloch 9 in der ersten Teilröhre 11 zur Führung der zweiten Klaue 3 vorgesehen.

Die Verschiebung kann durch Zug an einem aus dem, dem ersten Ende 6 der ersten Teilröhre 11 gegenüberliegenden zweiten Ende 7 der ersten Teilröhre 11 herausragenden Teil der Stange 8 von außen aufgeprägt werden. Die sich so voneinander wegbewegenden Klauen 2, 3 können in die Öffnung der Rahmenstruktur des Wagenkastens des Schienenfahrzeugs gegeneinander verspannt werden. Durch Druck auf den herausragenden Teil der Stange 8 würde die Verspannung wieder gelöst. Durch Druck könnte umgekehrt ein Rohbauteil zwischen die zwei, dann gegebenenfalls aufeinander zu gerichteten Klauen eingespannt werden.

Um ein Lösen der Verspannung während des montierten Zustands des Spannhebels 1 zu unterbinden, ist eine Vorrichtung zur Arretierung wenigstens der zweiten Klaue 3 vorgesehen - hier eine Festklemmschraube 5 zur Arretierung der Stange 8 an der ersten Teilröhre 11. Die Festklemmschraube 5 ist im Bereich des zweiten Endes 7 der ersten Teilröhre 11 angeordnet, welches im montierten Zustand des Spannhebels 1 frei zugänglich ist, während der Bereich mit den Klauen 2, 3 im Rohbau verspannt ist.

Zusätzlich weist der Spannhebel 1 im Bereich des zweiten Endes wenigstens eine Vorrichtung zur Befestigung eines Verbindungsorgans am Spannhebel auf, hier als zwei Ösen 4 und 4' ausgebildet.

Zur Eingleisung eines entgleisten Schienenfahrzeugs werden auf jeder Wagenseite von benachbarten Wagenkästen auf den sich gegenüberliegenden Stirnseite jeweils ein Spannhebel 1 montiert, insgesamt also vier Spannhebel. Veranschaulicht ist in Fig. 2 nur eine Wagenseite.

Die Spannhebel 1 und 1' sind entsprechend in Öffnungen an den jeweiligen Gelenkendträgern 10 und 10' der jeweiligen Wagenkästen des Schienenfahrzeugs verspannt. Anschließend würde ein Verbindungsorgan, beispielsweise eine Gewindestange, mit den Ösen 4 oder 4' der Spannhebel 1 und 1' verbunden und die Spannhebel 1 und 1' mittels des Verbindungsorgans aufeinander zu gezogen oder voneinander weggeschoben und somit die Wagenkästen auf der entsprechenden Wagenseite zueinander verschoben oder auseinandergespreizt.

## Patentansprüche

1. Spannhebel (1) zur Gelenkfixierung bei einem Schienenfahrzeug,
mit einer erste Klaue (2) und wenigstens einer weiteren, zweiten Klaue (3), wobei wenigstens eine der Klauen (2, 3) beweglich und arretierbar am Spannhebel (1) angeordnet ist, um den Spannhebel (1) mit einem Wagenkasten (10) des Schienenfahrzeugs zu verspannen, **dadurch gekennzeichnet, dass**
der Spannhebel (1) als Teleskoprohr mit wenigstens einer ersten Teilröhre (11) und einer in der ersten Teilröhre (11) verschiebbar geführten Stange (8) ausgebildet ist, wobei der Spannhebel (1) eine Festklemmschraube (5) zur Arretierung der Stange (8) an der ersten Teilröhre (11) aufweist.

2. Spannhebel nach Anspruch 1,
**dadurch gekennzeichnet, dass**
die Klauen (2, 3) auf einer Achse angeordnet sind, wobei die zweite Klaue (3) entlang der Achse verschiebbar ist.

3. Spannhebel nach einem der Ansprüche 1 oder 2,
**dadurch gekennzeichnet, dass**
die erste Klaue (2) fest mit der ersten Teilröhre (11) und die zweite Klaue (3) fest mit der Stange (8) verbunden ist.

4. Spannhebel nach einem der Ansprüche 1 bis 3,
**dadurch gekennzeichnet, dass**
wenigstens die erste Klaue (2) an einem ersten Ende (6) des Spannhebels (1) angeordnet ist, wobei der Spannhebel (1) an einem dem ersten Ende gegenüberliegenden, zweiten Ende (7) eine Vorrichtung zur Befestigung eines Verbindungsorgans aufweist.

5. Spannhebel nach einem der Ansprüche 1 bis 4,
**dadurch gekennzeichnet, dass**
die Klauen (2, 3) in einem ersten Abschnitt des Spannhebels (1) angeordnet sind, welcher erste Abschnitt im Bereich eines ersten Endes (6) des Spannhebels endet, wobei der Spannhebel (1) in einem dem ersten Ende (6) gegenüberliegenden, zweiten Ende (7) eine Vorrichtung zur Verschiebung und eine Vorrichtung zur Arretierung wenigstens der zweiten Klaue (3) aufweist.

6. Spannhebel nach einem der Ansprüche 1 bis 5,
**dadurch gekennzeichnet, dass**
die Klauen (2, 3) voneinander wegweisend ausgerichtet sind.

7. Verfahren zur Fixierung eines Gelenks zwischen zwei Wagenkästen eines Schienenfahrzeugs mittels mindestens zwei Spannhebeln nach einem der Ansprüche 1 bis 8, **gekennzeichnet durch** folgende Verfahrensschritte:
a. Verspannen eines ersten Spannhebels (1) am Rohbau eines ersten Wagenkastens des Schienenfahrzeugs durch Bewegen zumindest der zweiten Klaue (3) bis zur Anlage am Rohbau bei gleichzeitiger Anlage der ersten Klaue (2) am Rohbau und Aufbringen einer Kraft entgegen der Anlagen und Arretieren zumindest der zweiten Klaue (3);
b. Verspannen eines zweiten Spannhebels (1) am Rohbau eines, dem ersten Wagenkasten gegenüberliegenden zweiten Wagenkastens des Schienenfahrzeugs durch Bewegen zumindest der zweiten Klaue (3) bis zur Anlage am Rohbau bei gleichzeitiger Anlage der ersten Klaue (2) am Rohbau und Aufbringen einer Kraft entgegen der Anlagen und Arretieren zumindest der zweiten Klaue (3);
c. Verbinden der freien Enden des ersten und des zweiten Spannhebels mit einem Verbindungsorgan und Aufbringen einer Kraft zur Ausrichtung des ersten und des zweiten Wagenkastens.

## Claims

1. Tensioning lever (1) for articulated fixing in a rail vehicle,
with a first claw (2) and at least one further, second claw (3), wherein at least one of the claws (2, 3) is arranged such that it can be moved on and locked to the tensioning lever (1), in order to brace the tensioning lever (1) against a vehicle body (10) of the rail vehicle, **characterised in that**
the tensioning lever (1) is embodied as a telescopic pipe with at least one first partial tube (11) and a rod (8) which is guided such that it can be displaced in the first partial tube (11), wherein the tensioning lever (1) has a clamping screw (5) for locking the rod (8) to the first partial tube (11).

2. Tensioning lever according to claim 1,
**characterised in that**
the claws (2, 3) are arranged on an axis, wherein the second claw (3) can be displaced along the axis.

3. Tensioning lever according to one of claims 1 or 2, **characterised in that**
the first claw (2) is connected to the first partial tube (11) in a fixed manner and the second claw (3) is connected to the rod (8) in a fixed manner.

4. Tensioning lever according to one of claims 1 to 3, **characterised in that**
at least the first claw (2) is arranged at a first end (6) of the tensioning lever (1), wherein the tensioning lever (1) has an apparatus for fastening a connecting body at a second end (7) opposite the first end.

5. Tensioning lever according to one of claims 1 to 4, **characterised in that**
the claws (2, 3) are arranged in a first section of the tensioning lever (1), which first section ends in the region of a first end (6) of the tensioning lever, wherein in a second end (7) opposite the first end (6) the tensioning lever (1) has an apparatus for displacing and an apparatus for locking at least the second claw (3).

6. Tensioning lever according to one of claims 1 to 5, **characterised in that**
the claws (2, 3) are oriented such that they face away from one another.

7. Method for fixing an articulation between two vehicle bodies of a rail vehicle by means of at least two tensioning levers according to one of claims 1 to 8, **characterised by** the following method steps:
a. bracing a first tensioning lever (1) against the shell of a first vehicle body of the rail vehicle by moving at least the second claw (3) until it is in contact with the shell while the first claw (2) is simultaneously in contact with the shell, and applying a force counter to the contacting and locking at least the second claw (3);
b. bracing a second tensioning lever (1) against the shell of a second vehicle body of the rail vehicle opposite the first vehicle body by moving at least the second claw (3) until it is in contact with the shell while the first claw (2) is simultaneously in contact with the shell, and applying a force counter to the contacting and locking at least the second claw (3);
c. connecting the free end of the first and the second tensioning lever to a connecting body and applying a force for orienting the first and the second vehicle body.

## Revendications

1. Levier (1) de serrage pour la fixation par articulation dans un véhicule ferroviaire,
comprenant une première griffe (2) et au moins une autre deuxième griffe (3), au moins l'une des griffes (2, 3) étant montée de manière mobile et de manière à pouvoir être arrêtée sur le levier (1) de serrage pour bloquer le levier (1) de serrage à une caisse (10) du véhicule ferroviaire,
**caractérisé en ce que**
le levier (1) de serrage est constitué sous la forme d'un tube télescopique ayant au moins un premier sous-tube (11) et une barre (8), guidée à coulissement dans le premier sous-tube (11), le levier (1) de serrage ayant une vis (5) de serrage à bloc pour arrêter la barre (8) sur le premier sous-tube (11).

2. Levier de serrage suivant la revendication 1,
**caractérisé en ce que**
les griffes (2, 3) sont montées sur un axe, la deuxième griffe (3) pouvant coulisser suivant l'axe.

3. Levier de serrage suivant l'une des revendications 1 ou 2, **caractérisé en ce que**
la première griffe (2) est reliée fixement au premier sous-tube (11) et la deuxième griffe (3) est reliée fixement à la barre (8).

4. Levier de serrage suivant l'une des revendications 1 à 3, **caractérisé en ce que**
au moins la première griffe (2) est montée à une première extrémité (6) du levier (1) de serrage, le levier (1) de serrage ayant, à une seconde extrémité (7) opposée à la première extrémité, un système de fixation d'un organe de liaison.

5. Levier de serrage suivant l'une des revendications 1 à 4, **caractérisé en ce que**
les griffes (2, 3) sont disposées dans un premier tronçon du levier (1) de serrage, lequel premier tronçon se termine dans la partie d'une première extrémité (6) du levier de serrage, le levier (1) de serrage ayant, dans une seconde extrémité (7) opposée à la première extrémité (6), un système pour faire coulisser et un système pour arrêter au moins la deuxième griffe (3).

6. Levier de serrage suivant l'une des revendications 1 à 5, **caractérisé en ce que**
les griffes (2, 3) sont orientées en étant tournées en sens contraire l'une de l'autre.

7. Procédé pour la fixation d'une articulation entre deux caisses d'un véhicule ferroviaire au moyen d'au moins deux leviers de serrage suivant l'une des revendications 1 à 8, **caractérisé par** les stades de procédé suivants :
a. blocage d'un premier levier (1) de serrage sur le chaudron d'une première caisse du véhicule ferroviaire par déplacement d'au moins la deuxième griffe (3) jusqu'à venir en contact avec le chaudron, tout en appliquant en même temps la première griffe (2) au chaudron et application d'une force s'opposant à l'application et à l'arrêt d'au moins la deuxième griffe (3) ;
b. blocage d'un deuxième levier (1) de serrage au chaudron d'une deuxième caisse, opposée à la première caisse, du véhicule ferroviaire par déplacement au moins de la deuxième griffe (3) jusqu'à venir en contact avec le chaudron, tout en ayant un contact simultané de la première griffe (2) avec le chaudron et application d'une force opposée à l'application et à l'arrêt au moins de la deuxième griffe (3) ;
c. liaison des extrémités libres du premier et du deuxième leviers de serrage à un organe de liaison et application d'une force pour l'orientation de la première et de la deuxième caisse.
